# EUROPÄISCHE PATENTSCHRIFT

(11) **EP 0 594 657 B1**
(45) Veröffentlichungstag und Bekanntmachung des Hinweises auf die Patenterteilung: **06.11.1996**
(21) Anmeldenummer: 92913854.3
(22) Anmeldetag: 02.07.1992
(51) Int. Cl.: B01F 5/06

(54) **STATISCHER MISCHER**
STATIC MIXER
MELANGEUR STATIQUE

(30) Priorität: 12.07.1991 DE 4123161
(43) Veröffentlichungstag der Anmeldung: 04.05.1994
(73) Patentinhaber: SIEMENS AKTIENGESELLSCHAFT, 80333 München (DE)
(72) Erfinder: BERNER, Gerhard, D-8521 Hessdorf-Hannbach (DE); PRÖBSTLE, Günther, D-8520 Erlangen (DE); HERR, Wolfgang, D-8606 Hirschaid (DE); Balling, Lothar, D-90765 Fürth (DE)
(86) Internationale Anmeldenummer: DE9200549
(87) Internationale Veröffentlichungsnummer: WO9300990

(56) Entgegenhaltungen:
- WO-A-90/00929
- WO-A-90/10497
- DE-A- 2 340 483
- DE-A- 2 642 105
- DE-C- 3 920 123
- DE-U- 8 700 259
- FR-A- 1 372 655

## Beschreibung

Die Erfindung bezieht sich auf einen statischen Mischer mit mehreren in einem Strömungskanal angeordneten Auslenkelementen

Statische Mischer werden im allgemeinen in Rohrleitungen oder in anderen Strömungskanälen eingebaut und dienen dazu, zuvor in die Rohrleitung bzw. in den Strömungskanal eingebrachte Stoffe möglichst homogen im Strömungsmedium zu verteilen. So können damit zum Beispiel verschiedene zuvor eingebrachte Gase miteinander vermischt werden. Auch können damit flüssige oder staubförmige Stoffe in einem Gasstrom gleichmäßig verteilt werden. Darüber hinaus ist der Einsatz statischer Mischer auch in Flüssigkeiten möglich.

Bekannte statische Mischer bestehen aus einem oder zwei Auslenkelementen - meist dreieckige Bleche - die mehr oder weniger schräg im Strömungsweg verankert sind (vergleiche Balke Dürr, Sonderdruck C56, aus VGB Kraftwerkstechnik H8/1983, Seiten 676 bis 678. Diese Auslenkelemente erzeugen heftige Wirbel, die stromab zu einer intensiven Durchmischung des Gasstroms und aller zugegebenen Komponenten führt. Es ist jedoch eine Eigenart solcher statischer Mischer, daß die vollständige Durchmischung der Komponenten erst in einem hinreichend großen Abstand hinter dem statischen Mischer bzw. hinter den Auslenkelementen erreicht wird. Dieser Abstand beträgt in gasförmigen Medien etwa das 10- bis 20fache des Rohrquerschnitts. Dies führt dazu, daß hinter den Auslenkelementen hinreichend viel Platz vorhanden sein muß, bevor die nachfolgenden Bauelemente, denen die Mischung zugeführt werden soll, angeschlossen werden können. Bei vielen industriellen Anlagen ist dieser Platz jedoch nur sehr knapp bemessen und in nicht ausreichendem Maße verfügbar.

Es ist auch schon ein statischer Mischer bekannt geworden, bei dem in einer Ebene senkrecht zur Symmetrieachse des Gaskanals mehrere kleine Auslenkelemente nebeneinander angeordnet sind. Mit solchen statischen Mischern läßt sich in relativ geringem Abstand von den Auslenkelementen bereits eine gute Vermischung der zuvor in den Gasstrom eingedüsten Gase bzw. eingebrachten Stoffe erreichen. Es ist jedoch eine Eigenart solcher statischer Mischer mit verhältnismäßig kleinen Auslenkelementen, daß lokale Konzentrationsunterschiede verhältnismäßig gut und auch schnell ausgeglichen werden können. Leider können dabei aber großräumige Konzentrationsunterschiede, etwa zwischen zwei gegenüberliegenden Seiten des Strömungskanals, nur sehr unzureichend ausgeglichen werden.

Aus der DE-OS 2 340 483 und der DE-PS 39 20 123 sind statische Mischvorrichtungen gemäß dem Oberbegriff von Anspruch 1 bekannt. Bei ihnen ist ein Gittereinsatz im Strömungskanal vorgesehen. Hierbei ist der Strömungskanal im Bereich des Gittereinsatzes in eine Vielzahl von Teilkanälen aufgeteilt, deren Wandungen derart reihenweise nach mit Bezug auf die Hauptströmungsrichtung entgegengesetzten Seiten geneigt sind, wobei die Strömung in benachbarten Reihen nach entgegengesetzter Richtung abgelenkt wird. Der durch solche Mischvorrichtungen im Stömungskanal verursachte Druckabfall ist jedoch relativ hoch, weil der Strömungskanal von der Mischvorrichtung für das ankommende Strömungsmedium nahezu "blickdicht" gemacht werden muß, wenn man eine hinreichend gute Vermischung erreichen will.

Die hierzu vorgesehenen Auslenkelemente, die Bestandteile der Wandungen der Teilkanäle sind, sind von ihren Abmessungen mindestens so groß wie der Abstand der Reihen, d.h. auch wie der Querschnitt des Teilkanals.

Der Erfindung liegt die Aufgabe zugrunde, einen statischen Mischer zu entwickeln, bei dem der verursachte Druckabfall besonders gering ist. Ein solcher Mischer mit verkürzter Durchmischungsstrecke ist auch in der Lage, großräumige als auch lokale Konzentrationsunterschiede gleichermaßen auszugleichen.

Diese Aufgabe wird erfindungsgemäß durch die Merkmale des Kennzeichens von Anspruch 1 gelöst.

Bei einem solchen Mischer werden sowohl großräumige Konzentrationsunterschiede als auch lokale Konzentrationsunterschiede gleichermaßen gut ausgeglichen. Dabei werden großräumige Konzentrationsunterschiede durch die längs der Reihen verlaufenden, den gesamten Strömungskanal durchquerenden Gasströme abgebaut. Lokale Konzentrationsunterschiede gleichen sich hingegen an den Grenzen der gegenläufig verlaufenden Strömungsrichtungen über die Randwirbel aus.

Das führt insgesamt dazu, daß die Wegstrecke des Gases bis zur vollständigen Vermischung der einzelnen Komponenten in Strömungsrichtung hinter den Auslenkelementen minimiert wird. Gleichzeitig zeichnet sich ein solcher statischer Mischer durch einen besonders geringen Strömungswiderstand aus, was zu einem besonders geringen Druckabfall im Strömungskanal führt.

In besonders vorteilhafter Ausgestaltung der Erfindung können die Auslenkelemente um Achsen senkrecht zur Richtung der Reihen und senkrecht zur Symmetrieachse des Strömungskanals um ca. 10° bis 45° geneigt sein. Diese Maßnahme trägt zu einer schnelleren Durchmischung bei.

In zweckmäßiger Weiterbildung der Erfindung können die Reihen von der einen Begrenzungswand zur gegenüberliegenden Begrenzungswand des Strömungskanals reichen. Hierdurch wird ein großräumiger Konzentrationsausgleich gefördert.

Eine besonders einfache Konstruktion ergibt sich dadurch daß die Auslenkelemente auf einem sich quer zur Symmetrieachse des Gaskanals erstreckenden Traggitter befestigt sind. Diese Konstruktion ist relativ einfach, stabil und platzsparend einzubauen.

Eine besonders innige Vermischung wird erreicht, wenn in Weiterbildung der Erfindung jeweils zwei unmittelbar benachbarte Reihen von Auslenkelementen paarweise dicht nebeneinander angeordnet sind. Hierdurch wird die Verwirbelung im Bereich dieser Auslenkelemente stark intensiviert, was einer weiteren Verstärkung der lokalen innigen Vermischung gleichkommt.

Weitere Einzelheiten der Erfindung sind den übrigen Unteransprüchen zu entnehmen.

Ausführungsbeispiele der Erfindung werden anhand von elf Figuren näher erläutert. Es zeigen:
- FIG 1: eine Aufsicht auf einen in einem rechteckigen Strömungskanal eingebauten statischen Mischer,
- FIG 2: einen Schnitt längs der Linie II-II der Figur 1,
- FIG 3: einen Schnitt längs der Linie III-III der Figur 1,
- FIG 4: eine Aufsicht auf einen in einem Rohr eingebauten statischen Mischer,
- FIG 5: einen Schnitt längs der Linie V-V der Figur 4,
- FIG 6: einen Schnitt längs der Linie VI-VI der Figur 4,
- FIG 7: eine Aufsicht auf einen in einem rechteckigen Strömungskanal eingesetzten statischen Mischer mit verstärkter lokaler Verwirbelung,
- FIG 8: einen Schnitt längs der Linie VIII-VIII der Figur 7,
- FIG 9: einen Schnitt längs der Linie IX-IX der Figur 7,
- FIG 10: eine Aufsicht auf einen Mischer mit diagonal zum Traggitter angeordneten Reihen von Auslenkelementen und
- FIG 11: einen Schnitt längs der Linie XI-XI der Figur 10.

Die Figur 1 zeigt eine Aufsicht auf einen in einem rechteckigen Strömungskanal, hier einem Gaskanal 1, eingebauten erfindungsgemäßen statischen Mischer 2. In der Darstellung der Figur 1 ist die Blickrichtung entgegen der Strömungsrichtung des Gasstroms 4 gewählt. Diese Strömungsrichtung erkennt man in den Seitenansichten, das heißt den Figuren 2 und 3. In der Aufsicht der Figur 1 erkennt man auch, daß im Gaskanal 1, senkrecht zu dessen Symmetrieachse 6, ein Traggitter 8 eingesetzt ist, das aus rechtwinklig zueinander stehenden Streben 10, 11, im Ausführungsbeispiel aus Flachstahl, besteht. An den Kreuzungspunkten der Streben 10, 11 des Traggitters 8 sind dreieckige Auslenkelemente 12 aus Blech aufgeschweißt. Wie die Darstellungen der Figuren 2 und 3 zeigen, sind diese Auslenkelemente 12 auf der Abströmseite des Traggitters 8 angeschweißt. Den Figuren 1 und 2 ist zu entnehmen, daß die Auslenkelemente 8 gegenüber der Symmetrieachse 6 des Gaskanals 1 um ca. 30° geneigt sind. Dabei zeigt die Figur 1, daß die Auslenkelemente 12 reihenweise auf dem Traggitter 8 angeordnet sind und die Auslenkelemente einer jeden Reihe 14, 15, 16, 17, 18 gleichsinnig in Richtung der Reihe gegenüber der Hauptströmungsrichtung 4 geneigt sind. Die Auslenkelemente der jeweils benachbarten Reihen sind in entgegengesetzter Richtung, jedoch um den gleichen Neigungswinkel geneigt. Des weiteren fällt auf, daß die Auslenkelemente in ihren Abmessungen bzw. mit ihrer Kantenlänge sehr viel kleiner sind als die Abmessungen des Gaskanals 1. Im Ausführungsbeispiel sind die Kantenlängen der Auslenkelemente 12 kleiner als ein Zehntel der Breite oder Länge des Gaskanals 1. Die Kantenlängen können bis zu einem Fünftel der mittleren Quererstreckung des Strömungskanals betragen.

Beim Betrieb des statischen Mischers 2, das heißt, wenn das Gas mit den zu mischenden Komponenten den statischen Mischer, wie anhand der Pfeile 4 in den Figuren 2 und 3 angedeutet ist, durchströmt, induzieren die Auslenkelemente 12 einer jeder Reihe 14, 15, 16, 17, 18 eine Querströmung 22 im Gaskanal 1, die von der einen Begrenzung derselben bis zur gegenüberliegenden Begrenzung reicht. Die hierzu jeweils unmittelbar benachbarten Reihen von Auslenkelementen 12 erzeugen eine ebensolche Querströmung 22 von der einen Begrenzung des Gaskanals 1 zur gegenüberliegenden, jedoch mit umgekehrter Strömungsrichtung. Hierdurch wird ein großräumiger Stoffaustausch quer durch den gesamten Gaskanal 1 auf kürzestmöglicher Distanz erreicht. Zugleich bewirken die gegenläufigen Strömungsrichtungen des Gases an ihren Begrenzungen Ringwirbel 20, die für eine innige lokale Durchmischung sorgen. Die für die großräumige Durchmischung verantwortlichen Gasströme quer durch den Gaskanal sind in der Figur 1 mit geraden Pfeilen 22, die für die lokale innige Vermischung verantwortlichen Wirbel sind in der Figur 1 durch kreisförmige Pfeile 20 angedeutet.

Die Figur 4 zeigt eine Aufsicht auf einen anderen, in einem rohrförmigen Gaskanal 30 eingebauten erfindungsgemäßen statischen Mischer 32. Auch hier umfaßt der statische Mischer ein senkrecht zur Symmetrieachse 33 des Gaskanals 30 eingebautes Traggitter 34 aus senkrecht zueinanderstehenden Streben 36, 37 und auf diesen Streben befestige Auslenkelemente 38. Im Unterschied zum Ausführungsbeispiel der Figuren 1 bis 3 sind hier die Querstreben 36 unter die Längsstreben 37 geschweißt und sind die Auslenkelemente 38 nicht an den Kreuzungsstellen der Streben der Traggitters, sondern dazwischen an den Längsstreben 37 angeschweißt. Auch hier sind die Auslenkelemente 38 reihenweise angeordnet und sind die Auslenkelemente einer jeden Reihe untereinander gleich und zu den Auslenkelementen der jeweils benachbarten Reihe in der entgegengesetzten Richtung geneigt.

Beim Betrieb dieses statischen Mischers 32 wird, wenn die Auslenkelemente 38 vom Gasstrom 39 angeströmt werden, - ähnlich wie bei dem Ausführungsbeispiel der Figuren 1 bis 3 durch jede Reihe gleich geneigter Auslenkelemente 38 ein quer zum Gaskanal gerichteter, den ganzen Gaskanal 30 überquerender Querstrom erzeugt, der genau entgegengesetzt zum jeweils benachbarten Querstrom verläuft. Man vergleiche hierzu die geraden Pfeile 40 in der Figur 4. Zwischen jeweils zwei einander benachbarten Querströmen 40 entstehen, wie die kreisförmigen Pfeile 42 zeigen, lokale kleine Wirbel, die für eine innige lokale Durchmischung sorgen. Die Anordnung der Auslenkelemente zwischen den Kreuzungsstellen der Streben 36, 37 ist fertigungstechnisch etwas einfacher als jene nach dem Ausführungsbeispiel gemäß den Figuren 1 bis 3. Hinsichtlich der Mischfunktion besteht zwischen beiden Variationen kein nennenswerter Unterschied. Auch lassen sich beide statische Mischer 2, 32 anstatt in einem rohrförmigen Gaskanals 30 auch in einem rechteckigen Gaskanal 1 und umgekehrt einbauen.

Figur 7 zeigt eine Aufsicht auf einen anderen in einem rechteckigen Gaskanal 50 senkrecht zu dessen Symmetrieachse 52 eingebauten erfindungsgemäßen statischen Mischer 54. Auch hier sind die Auslenkelemente 56, 57 auf einem Traggitter 58 aus senkrecht zueinander ausgerichteten Streben 60 befestigt. Auch hier sind die Auslenkelemente 56, 57 in Reihen angeordnet, wobei die Auslenkelemente ein und derselben Reihe alle in gleicher Richtung quer zum Gasstrom 62 geneigt sind und die Auslenkelement 56, 57 der jeweils benachbarten Reihe alle in der jeweils entgegengesetzten Richtung zur Gasströmung geneigt sind.

Abweichend vom Ausführungsbeispiel nach den Figuren 1 bis 6 sind jedoch die Auslenkelemente 56, 57 jeweils zweier benachbarter Reihen dicht aneinandergerückt und dabei zugleich in Auslenkrichtung des Gasstromes 62 etwas gegeneinander verschoben. Die Neigung jeweils zweier dicht aneinandergerückter Auslenkelemente 56, 57 benachbarter Reihen sind voneinander weggerichtet. Die Anordnung läßt sich am besten unter Zuhilfenahme der Figuren 7, 8 und 9 ersehen.

Beim Betrieb dieses statischen Mischers 54 durchströmen die zu mischenden Gase das Traggitter 58 mit den Auslenkelementen 56, 57 in der Darstellung der Figur 7 von unterhalb der Zeichenebene nach oben und werden diese Gasströmung 62 im Bereich der Auslenkelemente 56, 57, d.h. im Bereich der Gitterkreuzungsstellen, beidseitig derselben in entgegengesetzter Richtung quer zum Gasstrom 62 ausgelenkt. Man vergleiche hierzu die geraden Pfeile 68. Dadurch, daß die Auslenkelemente zu beiden Seiten der Kreuzungsstellen des Traggitters 58 voneinander weggeneigt sind, gelangt ein Teil des Querstroms in den Sogbereich des jeweils unmittelbar benachbarten Auslenkelements. Das bewirkt zwischen diesen beiden Auslenkelementen eine intensive Verwirbelung, die oberhalb der Auslenkelemente in einem Spiralwirbel 64 zum Ausdruck kommt. Dieser Spiralwirbel ist gut in den Figuren 8 und 9 zu erkennen. Im übrigen entstehen auch hier analog zu den Ausführungsbeispielen der Figuren 1 und 4 weitere Drehwirbel 66 zwischen den entgegengesetzten Querströmungen 68 an der Begrenzung derselben.

Während bezüglich der großräumigen Durchmischung des Gasstroms keine nennenswerten Unterschiede zu den beiden Ausführungsbeispielen nach den Figuren 1 und 4 bestehen, ist hinsichtlich der lokalen Vermischung eine starke Intensivierung beim Ausführungsbeispiel der Figur 7 festzustellen. Diese Intensivierung der lokalen Vermischung durch Erzeugung vieler kleiner, sehr intensiver Spiralwirbel 64 äußert sich in einer ganz geringfügigen Zunahme des Strömungswiderstands dieses statischen Mischers 54. Dafür aber ist hier die Nachlaufstrecke, hinter der man von einer vollständigen Durchmischung des Gasstroms sprechen kann, gegenüber den beiden ersten Ausführungsbeispielen noch etwas weiter verkürzt worden.

Die Figur 10 zeigt in Aufsicht, die Figur 11 in Seitenansicht eine Abwandlung des statischen Mischers 54 der Figur 7. Auch hier ist ein ebenes Traggitter 70 aus senkrecht zueinander ausgerichteten Streben 72 in einem rechteckigen Gaskanal 74 senkrecht zu dessen Symmetrieachse 76 angeordnet. Auch hier sind die gleichen Auslenkelemente 78, 79 wie in Figur 7 in Reihen angeordnet und sind jeweils zwei Auslenkelemente 78, 79 unmittelbar benachbarter Reihen dicht aneinandergedrückt und entgegengesetzt zur primären Gasströmung 75 geneigt. Jedoch sind die längs der gleichen Streben 72 befestigten Paare von Auslenkelementen 78, 79 jeweils spiegelbildlich angeordnet, so daß nicht spiegelbildliche Paare von Auslenkelementen nur in Reihen diagonal zum Traggitter 70 zu finden sind.

Beim Betrieb dieses statischen Mischers 80 durchströmen die zu mischenden Gase das Traggitter 70 mit den Paaren von Auslenkelementen 78, 79 in der Darstellung der Figur 10 von unterhalb der Zeichenebene nach oben. Durch die gegensätzliche Auslenkung des Gasstroms 75 an den Auslenkelementen 78, 79 eines jeden Paares, entsteht über diesen Paaren ein Spiralwirbel 82. Diese Spiralwirbel sind in der Figur 10 durch die kreisförmigen Pfeile 84 angedeutet. Weil die diese Spiralwirbel an benachbarten Traggitterplätzen spiegelbildlichen Drehsinn haben, induzieren sie zwischen sich diagonal zum Traggitter verlaufende Querströme 86, die durch gerade Pfeile 88 angedeutet sind. Gegenüber den anderen drei Ausführungsbeispielen ist bei diesem statischen Mischer 80 die Intensität der lokalen Durchmischung zu Lasten der großräumigen Durchmischung noch weiter verstärkt worden. Dieser statische Mischer 80 eignet sich daher besonders zur intensiven Durchmischung von Stoffen, die bereits einigermaßen gleichmäßig im anströmenden Gasstrom vermischt sind.

Diese hier gezeigten statischen Mischer lassen sich auch in flüssigen Medien einsetzen. In diesem Fall wird man jedoch die Neigung der Auslenkelemente gegenüber der Grundströmung etwas verringern. Sowohl bei flüssigen als auch bei gasförmigen Medien ist es vorteilhaft, die Neigung der Auslenkelemente von ihrer Basisfläche, an der sie am Traggerüst befestigt ist, bis zu ihrem Kopfende allmählich zu steigen, das heißt die Auslenkelemente in sich zu krümmen. Dadurch können die Querströmungen verstärkt werden.

Die offenbarten statischen Mischer lassen sich nicht nur in der Verfahrenstechnik zur gleichmäßigen Durchmischung von verschiedenen Stoffströmen, das heißt Gasen, Flüssigkeiten und/oder darin transportierten Feststoffen, einsetzen. Mit solchen statischen Mischern sind auch in der chemischen Industrie gleichmäßigere Durchmischungen verschiedener Reaktionspartner auf relativ kurzen Wegstrecken durchführbar. So kann die Entstickung von Rauchgasen in Kraftwerksanlagen und bei der Müllverbrennung durch sehr gleichmäßiges Vermischen des Reduktionsmittels - meist des NH₃ - mit dem Rauchgas günstig beeinflußt werden.

## Patentansprüche

1. Statischer Mischer (2, 32, 54, 80) mit einer Vielzahl von in einem Stömungskanal (1, 30, 50, 74) angeordneten und in Bezug zur Quererstreckung des Strömungskanals (1, 30, 50, 74) kleinen Auslenkelementen (12, 38, 56, 57, 78, 79), die in untereinander parallelen, quer zu der Symmetrieachse (6, 33, 52, 76) des Strömungskanals (1, 30, 50, 74) ausgerichteten Reihen angeordnet sind, wobei in jeder Reihe die Auslenkelemente (12, 38, 56, 57, 78, 79) gleichsinnig in einer Richtung parallel zur Reihe und gegensinnig zu den Auslenkelementen (12, 38, 56, 57, 78, 79) der jeweils unmittelbar benachbarten Reihen geneigt sind, wobei
die Auslenkelemente (12, 38, 56, 57, 78, 79) an einem sich quer zur Symmetrieachse (6, 33, 52, 76) erstreckenden Traggitter (8, 34, 58, 70) befestigt sind und wobei in Strömungsrichtung (4, 39, 62, 75) eines den Stömungskanal (1, 30, 50, 74) durchsetzenden Strömungsmediums nur jeweils ein einziges Auslenkelement (12, 38, 56, 57, 78, 79) vorhanden ist, **dadurch gekennzeichnet,** daß die Auslenkelemente (12, 38, 56, 57, 78, 79) frei in den Strömungskanal (1, 30, 50, 74) ragen.

2. Statischer Mischer nach Anspruch 1, **dadurch gekennzeichnet,** daß die Auslenkelemente (12, 38, 56, 57, 78, 79) bezogen auf Achsen senkrecht zur Richtung der Reihen und senkrecht zur Symmetrieachse (6, 33, 52, 76) des Strömungskanals (1, 30, 50, 76) um ca. 10° bis 45° geneigt sind.

3. Statischer Mischer nach Anspruch 1 oder 2, **dadurch gekennzeichnet,** daß die Reihen von der einen Begrenzungswand zur gegenüberliegenden Begrenzungswand des Strömungskanals (1, 30, 50, 74) reichen.

4. Statischer Mischer nach einem der Ansprüche 1 bis 3, **dadurch gekennzeichnet,** daß jeweils zwei unmittelbar benachbarte Reihen von Auslenkelementen (56, 57, 78, 79) paarweise dicht nebeneinander angeordnet sind.

5. Statischer Mischer nach einem der Ansprüche 1 bis 4, **dadurch gekennzeichnet,** daß die Auslenkelemente (56, 57, 78, 79) jeweils zweier benachbarter Reihen paar weise dicht aneinander gerückt angeordnet sind.

6. Statischer Mischer nach einem der Ansprüche 1 bis 5, **dadurch gekennzeichnet,** daß die Auslenkelemente in sich eindimensional gebogen sind.

7. Statischer Mischer nach einem der Ansprüche 1 bis 6, **dadurch gekennzeichnet,** daß die Auslenkelemente (12) auf den Kreuzungsstellen des Traggitters (8) befestigt sind.

8. Statischer Mischer nach einem der Ansprüche 1 bis 6, **dadurch gekennzeichnet,** daß die Auslenkelemente (38, 56, 57, 78, 79) auf den Streben (37) zwischen den Kreuzungsstellen des Traggitters (34, 58, 70) befestigt sind.

9. Statischer Mischer nach einem der Ansprüche 1 bis 8, **dadurch gekennzeichnet,** daß die Kantenlänge der Auslenkelemente (12, 38, 56, 57, 78, 79) kleiner als ein Fünftel des mittleren Durchmessers des Strömungskanals (1, 30, 50, 74) sind.

10. Statischer Mischer nach einem der Ansprüche 1 bis 8, **dadurch gekennzeichnet,** daß die Kantenlänge der Auslenkelemente (12, 38, 56, 57, 78, 79) kleiner als ein Zehntel des mittleren Durchmessers des Strömungskanals (1, 30, 50) sind.

11. Statischer Mischer nach einem der Ansprüche 1 bis 10, **dadurch gekennzeichnet,** daß die Reihen gleichsinnig geneigter Auslenkelemente (78, 79) diagonal zu dem Traggitter ausgerichtet sind.

## Claims

1. Static mixer (2, 32, 54, 80) having a multiplicity of deflection elements (12, 38, 56, 57, 78, 79) which are disposed in a flow duct (1, 30, 50, 74), are small in relation to the transverse extent of the flow duct (1, 30, 50, 74) and are disposed in mutually parallel rows aligned transversely to the axis of symmetry (6, 33, 52, 76) of the flow duct (1, 30, 50, 74), the deflection elements (12, 38, 56, 57, 78, 79) in each row being inclined equidirectionally in a direction parallel to the row and in counterdirection to the deflection elements (12, 38, 56, 57, 78, 79) of the respectively directly adjacent rows, the deflection elements (12, 38, 56, 57, 78, 79) being fastened on a supporting grid (8, 34, 58, 70) extending transversely to the axis of symmetry (6, 33, 52, 76) and only one deflection element (12, 38, 56, 57, 78, 79) being present in each case in the flow direction (4, 39, 62, 75) of a flow medium passing through the flow duct (1, 30, 50, 74), characterized in that the deflection elements (12, 38, 56, 57, 78, 79) protrude freely into the flow duct (1, 30, 50, 74).

2. Static mixer according to Claim 1, characterized in that the deflection elements (12, 38, 56, 57, 78, 79) are inclined by about 10° to 45° in relation to axes perpendicular to the direction of the rows and perpendicular to the axis of symmetry (6, 33, 52, 76) of the flow duct (1, 30, 50, 76).

3. Static mixer according to Claim 1 or 2, characterized in that the rows reach from the one limit wall to the opposite limit wall of the flow duct (1, 30, 50, 74).

4. Static mixer according to one of Claims 1 to 3, characterized in that respectively two directly adjacent rows of deflection elements (56, 57, 78, 79) are disposed in pairs tightly next to each other.

5. Static mixer according to one of Claims 1 to 4, characterized in that the deflection elements (56, 57, 78, 79) of respectively two adjacent rows are disposed in pairs pushed tightly against each other.

6. Static mixer according to one of Claims 1 to 5, characterized in that the deflection elements are bent one-dimensionally in upon themselves.

7. Static mixer according to one of Claims 1 to 6, characterized in that the deflection elements (12) are fastened on the junction points of the supporting grid (8).

8. Static mixer according to one of Claims 1 to 6, characterized in that the deflection elements (38, 56, 57, 78, 79) are fastened on the struts (37) between the junction points of the supporting grid (34, 58, 70).

9. Static mixer according to one of Claims 1 to 8, characterized in that the edge lengths of the deflection elements (12, 38, 56, 57, 78, 79) are less than one-fifth of the mean diameter of the flow duct (1, 30, 50, 74).

10. Static mixer according to one of Claims 1 to 8, characterized in that the edge lengths of the deflection elements (12, 38, 56, 57, 78, 79) are less than one-tenth of the mean diameter of the flow duct (1, 30, 50).

11. Static mixer according to one of Claims 1 to 10, characterized in that the rows of equidirectionally inclined deflection elements (78, 79) are aligned diagonally to the supporting grid.

## Revendications

1. Mélangeur (2, 32, 54, 80) statique, comportant un grand nombre de chicanes (12, 38, 56, 57, 78, 79) qui sont montées dans un canal (1, 30, 50, 74) d'écoulement, qui sont petites par rapport à l'étendue transversale du canal (1, 30, 50, 74) d'écoulement et qui sont montées en rangées parallèles les unes aux autres, dirigées transversalement à l'axe (6, 33, 52, 76) de symétrie du canal (1, 30, 50, 74) d'écoulement, les chicanes (12, 38, 56, 57, 78 et 79) étant inclinées dans chaque rangées dans le même sens dans une direction parallèle à la rangée et en sens opposé aux chicanes (12, 38, 56, 57, 78, 79) des rangées directement voisines, les chicanes (12, 38, 56, 57, 78, 79) étant fixées à une grille (8, 34, 58, 70) porteuse s'étendant transversalement à l'axe (6, 33, 52, 76) de symétrie, une seule chicane (12, 38, 56, 57, 78, 79) étant présente dans le sens (4, 39, 62, 75) d'écoulement d'un fluide en écoulement passant dans le canal (1, 30, 50, 74) d'écoulement, caractérisé en ce que les chicanes (12, 38, 56, 57, 78, 79) font salle librement dans le canal (1, 30, 50, 74) d'écoulement.

2. Mélangeur statique suivant la revendication 1, caractérisé en ce que les chicanes (12, 38, 56, 57, 78, 79) sont inclinées par rapport à des axes, perpendiculairement à la direction des rangées et perpendiculairement à l'axe (6, 33, 52, 76) de symétrie du canal (1, 30, 50, 74) d'écoulement, d'environ 10° à 45°.

3. Mélangeur statique suivant la revendication 1 ou 2, caractérisé en ce que les rangées vont de l'une des parois de délimitation à la paroi de délimitation opposée du canal (1, 30, 50, 74) d'écoulement.

4. Mélangeur statique suivant une des revendications 1 à 3, caractérisé en ce que deux rangées directement voisines de chicanes (56, 57, 78, 79) sont montées par paire étroitement côte-à-côte.

5. Mélangeur statique suivant une des revendications 1 à 4, caractérisé en ce que les chicanes (56, 57, 78, 79) de deux rangées voisines sont étroitement adossées l'une à l'autre par paire.

6. Mélangeur statique suivant une des revendications 1 à 5, caractérisé en ce que les chicanes sont courbées en soi de manière unidimensionnelle.

7. Mélangeur statique suivant une des revendications 1 à 6, caractérisé en ce que les chicanes (12) sont fixées aux points d'intersection de la grille (8) porteuse.

8. Mélangeur statique suivant une des revendications 1 à 6, caractérisé en ce que les chicanes (38, 56, 57, 78, 79) sont fixées aux barres situées entre les points d'intersection de la grille (34, 58, 70) porteuse.

9. Mélangeur statique suivant une des revendications 1 à 8, caractérisé en ce que les longueurs des bords des chicanes (12, 38, 56, 57, 78, 79) sont inférieurs au cinquième du diamètre moyen du canal (1, 30, 50, 74) d'écoulement.

10. Mélangeur statique suivant une des revendications 1 à 8, caractérisé en ce que les longueurs des bords des chicanes (12, 38, 56, 57, 78, 79) sont inférieurs au dixième du diamètre moyen du canal (1, 30, 50, 74) d'écoulement.

11. Mélangeur statique suivant une des revendications 1 à 10, caractérisé en ce que les rangées de chicanes (78, 79) inclinées dans le même sens sont dirigées en diagonale par rapport à la grille porteuse.
